# EUROPÄISCHE PATENTSCHRIFT

(11) **EP 0 393 449 B1**
(45) Veröffentlichungstag und Bekanntmachung des Hinweises auf die Patenterteilung: **24.06.1992**
(21) Anmeldenummer: 90106692.8
(22) Anmeldetag: 06.04.1990
(51) Int. Cl.: H01J 61/10, H01J 1/46, H05B 41/24

(54) **Leuchtstofflampe**
Fluorescent lamp
Lampe fluorescente

(30) Priorität: 17.04.1989 DE 3912514
(43) Veröffentlichungstag der Anmeldung: 24.10.1990
(73) Patentinhaber: Imris, Pavel, Dr., SL-96622 Lutila (SL)
(72) Erfinder: Imris, Pavel, Dr., SL-96622 Lutila (SL)
(74) Vertreter: Wolf, Günter, Dipl.-Ing.

(56) Entgegenhaltungen:
- PATENT ABSTRACTS OF JAPAN, unexamined applications, E Field, Band 6, Nr. 155, 17. August 1982 THE PATENT OFFICE JAPANESE GOVERNMENT Seite 26 E 125
- PATENT ABSTRACTS OF JAPAN, unexamined applications, E Field, Band 11, Nr. 77, 7. März 1987 THE PATENT OFFICE JAPANESE GOVERNMENT Seite 76 E 487
- PATENT ABSTRACTS OF JAPAN, unexamined applications, E field, Band 7, Nr. 21, 27. Januar 1983 THE PATENT OFFICE JAPANESE GOVERNMENT Seite 116 E 155

## Beschreibung

Die Erfindung betrifft eine Leuchtstofflampe gemäß Oberbegriff des Hauptanspruches.

Derartige Leuchtstofflampen sind nach der DE-A -11 99 882 bekannt. Nach der DE-A-27 25 412 und der US-A-36 09 436, sowie nach US-A-20 01 501, GB-A-518 204 und der DE-A 28 35 574 ist es ferner bekannt, im Innenraum von Leuchtstofflampen zusätzlich gerade oder U-förmige Entladungsröhren anzuordnen und diese mit mehreren Entladungselektroden auszustatten. Nach der DE-A-27 25 412 ist es außerdem bekannt, die Außenwand des Entladungsrohres über die Hälfte ihres Umfanges und ihrer ganzen Länge mit einer Leuchtstoffschicht zu versehen. Die Lampen nach diesen Druckschriften sind klein, haben einen Gewindeanschlußsockel, und die Entladung findet jeweils im inneren Entladungsrohr und im Lampenkolben statt. Die elektrische Entladung in den Entladungsräumen erzeugt dabei zunächst eine UV-Strahlung, die in der Leuchtstoffschicht in sichtbares Licht umgewandet wird. Die UV-Strahlung, die im inneren Entladungsrohr erzeugt wird, ist dabei allerdings nur im geringen Maße an der Erzeugung von sichtbarem Licht beteiligt, das von der Oberfläche des Lampenkolbens in die Umgebung ausgestrahlt wird. Aus diesem Grunde ist die Lichtausbeute oder der Wirkungsgrad derartiger Lampen relativ niedrig. Die elektrische Energie, die allein schon für die Entladung im inneren Entladungsrohr erforderlich ist, beträgt ca. 50 % der gesamten Energieaufnahme, und im Endeffekt sind diese 50 % mit nur ca. 10 % an der gesamten Lichtausbeute der Lampe beteiligt. Ein weiterer Nachteil der vorbekannten Lampen besteht in der nur schwer zu erhaltenen Homogenität der Lichtverteilung auf der Oberfläche der Lampe. Ferner ist die Vielzahl der Entladungselektroden, die bei Lampen dieser Art erforderlich sind, ein weiterer wirtschaftlicher Nachteil. Außerdem ist für die Steuerung der Elektroden eine komplizierte und damit teure elektrische Schaltung erforderlich.

Zum Stand der Technik gehören auch Lampen, die in der Literatur unter der Bezeichnung "Kompaktlampen" bekannt sind. Aus der Technisch-Wissenschaftlichen Abhandlung der OSRAM-Gesellschaft, 1986, Band 12, Seiten 383 bis 393, ist es bekannt, daß diese "Kompaktlampen" mit eingebauten Vorschaltgeräten und mit einem Gewindesockel ausgerüstet sind und deren Betrieb sich mit höheren Frequenzen des Lampenstroms vollzieht. Die Vorteile der Kompaktlampen, im Vergleich zu den in den o. a. Schriften ausgeführten kleinen Lampen, sind die noch kleineren Abmessungen, der verbesserte Lampenwirkungsgrad und das verringerte Lichtflimmern. Trotz der Vorteile dieser "Kompaktlampen" sind dieser teuer und ihre Lichtausbeute ist immer noch relativ gering. Was die eingangs erwähnte Leuchtstofflampe nach der DE-A-11 99 882 betrifft, von der hier ausgegangen wird, so handelt es sich hierbei auch um eine Entladungslampe, wobei ein Innenelement als elektrisch leitendes Bauteil hauptsächlich als Hilfszündelektrode dient und gleichzeitig die sogenannte Rekombinationsfläche des Entladungsraumes vergrößert.

Der Erfindung liegt demgemäß die Aufgabe zugrunde, den Wirkungsgrad derartiger Leuchtstofflampen weiter zu verbessern, und zwar mit der Maßgabe, dabei die Herstellungskosten derartiger Lampen weiter reduzieren zu können.

Diese Aufgabe ist mit einer Leuchtstofflampe der eingangs genannten Art nach der Erfindung durch die im Kennzeichen des Hauptanspruches angeführten Merkmale gelöst. Vorteilhafte Weiterbildungen und praktische Ausführungsformen ergeben sich nach den Unteransprüchen.

Dem Funktionsprinzip der derart ausgebildeten Lampe liegen im Gegensatz zu allen anderen vorgenannten Lampen zwei elektrische Felder zugrunde, wobei - und das ist erfindungswesentlich - sich das erste Feld in bekannter Weise zwischen zwei Entladungselektroden im Entladungsraum erstreckt, und wobei sich das zweite Feld vom Innenraum des Innenelementes senkrecht gegen das erste Feld erstreckt.

Der wirtschaftliche Vorteil der erfindungsgemäßen Leuchtstofflampe besteht in der wesentlich größeren Lichtausbeute pro Einheit der zugeführten elektrischen Energie im Vergleich zur Lichtausbeutebekannter Leuchtstofflampen. Der erreichbare Wirkungsgrad der erfindungsgemäßen Leuchtstofflampe ist etwa doppelt so groß wie der Wirkungsgrad bekannter Leuchtstofflampen, die mit 50 Hz betrieben werden. Ferner ist gemäß der Erfindung der Wirkungsgrad der Lampe ca. 1,6 x größer als der Wirkungsgrad bekannter sog. "Kompaktlampen" die mit ca. 35 kHz betrieben werden. Ein weiterer Vorteil besteht in der homogenen Lichtverteilung, die sich an der Oberfläche des Lampenkolbens ergibt, und ferner sind für die beiden elektrischen Felder notwendigen Vorschaltgeräte leicht herstellbar und billiger als die Vorschaltgeräte bekannter Leuchtstofflampen mit vergleichbarer Lichtausbeute, abgesehen davon, dar die gesamten Herstellungskosten der erfindungsgemäßen Leuchtstofflampe im Vergleich zu denen bekannter Lampen wesentlich reduziert sind.

Die erfindungsgemäße Leuchtstofflampe wird nachfolgend anhand der zeichnerischen Darstellung von Ausführungsbeispielen näher erläutert.

Es zeigt schematisch
Fig. 1 teilweise im Schnitt und Ansicht die erfindungsgemäße Leuchtstofflampe in Röhrenform;
Fig. 2 einen vergrößerten Schnitt durch die Lampe längs Linie II-II in Fig. 1;
Fig. 3 im Schnitt das eine Ende des Innenelementes der Leuchtstofflampe gemäß Fig. 1;
Fig. 4 teilweise in Schnitt und Ansicht die Leuchtstofflampe in Kolbenform;
Fig. 5 im Schnitt eine besondere Ausführungsform des Innenelementes;
Fig. 6 die graphische Darstellung der Potentialgradienten in Abhängigkeit von der Lampenstromdichte;
Fig. 7 die graphische Darstellung der Impulsspannung an der Kondensatorplatte in Abhängigkeit von der Zeit
Fig. 8 die graphische Darstellung der Entladungsspannung in Abhängigkeit von der Zeit und
Fig. 9 das Funktionsprinzip der erfindungsgemäßen Lampe.

Die Leuchtstofflampe nach Fig. 1 bis 3 besteht aus einem rohrförmigen Lampenkolben 1 und aus einem von diesem und vom Innenelement 2 begrenzten Entladungsraum 3, wobei die Innenwand des Lampenkolbens 1 mit einer Leuchtstoffschicht 4 bedeckt ist. Der Entladungsraum 3 ist mit Quecksilberdampf sowie mit einem Edelgas oder mit einem Edelgasgemisch gefüllt. Im Bereich der beiden inneren Enden des Lampenkolbens 1 sind im Entladungsraum 3 Entladungselektroden 7, 8 am Innenelement, wie dargestellt, angeordnet, zwischen denen die elektrische Entladung im Entladungsraum 3 erfolgt. Die Außenfläche des Innenelements 2 ist auf der ganzen Länge ebenfalls mit einer Leuchtstoffschicht 9 bedeckt oder mit einem UV-Strahlungsreflektor überzogen. Das Innenelement 2 ist konzentrisch zur Längsachse des Lampenkolbens 1 so angeordnet, daß dessen Ausmündung 10 an die inneren Enden des Kolbens 1 gasdicht angeschlossen und auf diese Weise zusammen mit dem Lampenkolben 1 in die Sockel 5, 6 eingebunden sind. das Innenelement 2 besteht aus einem Glasrohr wie der Lampenkolben 1.

Gemäß Fig. 3 steht die Elektrode 8 an der Ausmündung 10 gasdicht eingebunden und mittels zu Anschlüssen 17, 18 führenden Leitungen 17′, 18′ mit dem Netz unter Zwischenschaltung von Vorschaltgeräten (siehe Fig. 9) in Verbindung. Die Elektrode 7 am anderen Ende ist in gleicher Weise im anderen Sockel 5 eingebunden. Im Innenraum 11 des Innenelementes 2, sind eine oder mehrere als Kondensator wirkende Elemente 12 angeordnet, die durch Leitungen 15 bzw. 16 mit einer Spannungsquelle verbunden sind, die im längeren Sockel 6 angeordnet, aber nicht dargestellt ist. Das bzw. die Element(e) 12 (Fig. 3) sind aus einem Blech, einem Sieb, einer Metallschicht od. dgl. gebildet. Sie können aber auch aus feinen Metallspänen oder aus "Aluminiumwolle" 13 oder aus einem Gitter 14 bestehen, mit denen der Innenraum des Innenelements 2 einfach ausgefüllt ist. Diese als Kondensator wirkenden Elemente 12 sind deshalb Teile eines Kondensators, weil sie sich als elektrisch leitende Platten beim Betrieb der Lampe im geladenen Zustand befinden.

Das elektrisch leitende Plasma im Entladungsraum 3 bildet dabei den zweiten elektrischen Leiter des Kondensators, wobei die Wand des Innenelementes 2 das Dielektrikum bildet. Von der im Sockel angeordneten Spannungsquelle bewirkt, oszilliert in diesem Kondensator ein elektrisches Feld. Durch die Leitungen 17, 18 fließt Strom der Elektrode 8 zu, der gleichzeitig auch zwischen den Elektroden 7 und 8 den Lampen- bzw. Entladungsstrom bewirkt.

Die Lampensockel 5, 6 sind so ausgebildet, daß sie in die bekannten Fassungen passen. Die Länge der Lampe gemäß Fig. 1 kann nach Bedarf bspw. 450 mm bis 2370 mm und der Durchmesser des Lampenkolbensl kann bspw. 30 bis 55 mm betragen. Der Abstand D zwischen der Innenwand des Lampenkolbens 1 und der Außenwand des Innenelements 2 kann bspw. 5 bis 13 mm betragen.

Die Fig. 4, 5, bei denen entsprechende Bezugszeichen benutzt sind, zeigen eine sog. Kompaktlampe, die mit im Sockel 6 eingebauten Vorschaltgeräten (Hochfrequenzgenerator 20 Filterdrossel 24) ausgestattet und mit einem Gewindesockel 19 versehen ist und somit in übliche Glühlampenfassungen eingesetzt werden kann. Das Kondensatorelement 12 erstreckt sich gemäß Fig. 4 über die gesamte Länge der Innenraumes 11 des Innenelementes 2 und ist bevorzugt aus einem Metallgitter gebildet, das einfach bei der Herstellung des Innenelements 2 in das Glasrohr eingeschoben wird. Eine Leitung 16 verbindet das Element 12 mit der Spannungsquelle, die sich im Sockel 6 befindet, aber nicht dargestellt ist.

Bei der Ausführungsform nach Fig. 5 ist am Innenelement 2 lediglich eine Entladungselektrode 8 an der Ausmündung 10 und am anderen Ende des Innenraumes ein kurzes Kondensatorelement 12 vorgesehen, von der bzw. dem eine Leitung 16 zu der im Sockel 6 befindlichen Spannungsquelle führt. Der zweite Pol der Spannungsquelle 21 steht über eine Leitung 23 mit der Elektrode 8 in Verbindung. Der elektrische Kreis zwischen dem Kondensatorelement 12 und dem Plasma im Entladungsraum 3 ist durch die Wand des Innenelements 2 geschlossen. Die Länge dieser Lampe kann bspw. 150 mm bis 250 mm und der Außendurchmesser des Lampenkolbens 1 bspw. 30 mm bis 60 mm betragen. Im Gegensatz zum Entladungsraum 3 ist der Innenraum 11 des Innenelements 2 nicht gegen Atmosphäre abgeschlossen (siehe insbesondere Fig. 3,5).

Alle Leitungen der Lampe gemäß Fig. 1 bis 5 befinden sich im Innenraum 11 des Innenelements 2.

Je nach geforderter Lampenleistung und nach den gesamten geometrischen und elektrotechnischen Parametern der Lampen ist zu entscheiden, ob nur ein Kondensatorelement 12 (Fig. 5) oder zwei getrennte Kondensatorelemente 12 (Fig. 3) vorzusehen sind. Dies ist abhängig von der Frequenz der Spannung, die an die Kondensatorelemente 12 angelegt ist, sowie auch davon, welchen Abstand D das Innenelement 2 vom Lampenkolben 1 hat. Wenn der Abstand D klein ist, dann muß die Frequenz der elektrischen Spannung an den Kondensatorplatten höher sein als bei einem größeren Abstand D. Die Lichtausbeute der Leuchtstofflampe ist umgekehrt proportional zum Abstand D zwischen Innenelement 2 und Lampenkolben 1, d.h. bei Verringerung des Abstands D steigt die Lichtausbeute der Lampe und umgekehrt. Ein zweiter Parameter, der den Wirkungsgrad der Lampe verbessert, ist die Frequenz der Spannung, die an den Kondensatorelementen 12 anliegt. Ein dritter wichtiger Parameter zur Verbesserung des Wirkungsgrades der Lampe ist die Impulsdauer eines sog. monopolaren elektrischen Impulses, der an die genannten Kondensatorelemente geführt wird. Wenn die Impulsdauer kürzer ist, d.h. wenn die Anstiegszeit des Impulses kürzer ist, dann ist der Wirkungsgrad der Leuchtstofflampe größer.

Die Lampe gemäß Fig. 1 ist in bekannter Weise an die übliche Netzspannung von 50 Hz angeschlossen. Nach Zündung fließt der Lampenstrom zwischen den Elektroden 7 und 8, und gleichzeitig wirkt die Spannung des Kondensatorelements 12 senkrecht auf den Lampenstrom (siehe Fig.9). Diese senkrecht orientierte Spannung erhöht den elektrischen Widerstand des sich im Entladungsraum 3 befindlichen Plasmas, wobei der Widerstand des Plasmas proportional mit dieser senkrecht orientierten Spannung steigt und zwar hauptsächlich dann, wenn die Stromdichte des Lampenstromes im Plasma größer ist. Dieses physikalische Phänomen steuert die Homogenität des elektrischen Stromes im gesamten Entladungsraum 3. Wenn bspw. die Stromdichte in einem lokal begrenzten kleinen Raum schneller steigt als in einem benachbarten Raum, dann steigt der elektrische Widerstand in dem Raum mit schnell steigender Stromdichte unter der Wirkung der senkrechten Spannung schneller, wodurch die Steigerung der Stromdichte (mA/mm²) in diesen begrenzten Raum gebremst wird. Im Endeffekt wird dadurch im gesamten Entladungsraum 3 eine homogene Stromdichte erzielt, die eine homogene Lichtverteilung des sichtbaren Lichtes an der Oberfläche des Lampenkolbens 1 garantiert.

Gemäß Fig. 6, und wie vorerwähnt, ist der Widerstand des Plasmas im Entladungsraum 3 ferner vom Abstand D abhängig. Wenn der Abstand D zwischen der Innenwand des Kolbens 1 und der Außenwand des Innenelements 2 kleiner wird, steigt der Widerstand des Plasmas. Der Widerstand des Plasmas pro Zentimeter der Entladungslänge ist aus den Daten in Fig. 6 leicht errechenbar. Die Spannung (V/cm) der Lampenlänge, auch Potentialgradient genannt, ist auf der vertikalen Achse in Fig. 6 aufgeführt und die Stromdichte (mA/mm²) des Lampenstromes auf der horizontalen Achse. Alle Daten in Fig. 6 sind ohne senkrechte Spannung gemessen. Jede Kurve in Fig. 6 zeigt die Abhängigkeit der Spannung von der Stromdichte bei unterschiedlichem Abstand D. Für die Kurve I beträgt der Abstand D = 13 mm, für Kurve II ist D = 10 mm, für kurve III ist D = 8 mm und für Kurve IV ist D = 5 mm. Den größten Potentialgradienten weist eine Lampe mit einem Abstand D = 5 mm auf, während eine Lampe mit Abstand D = 13 mm den kleinsten Potentialgradienten hat. Die Daten in Fig. 6 ändern sich beträchtlich, wenn an die Kondensatorelemente pulsierende Spannung mit kurzer Impulsdauer angelegt wird. Dabei ist es vorteilhaft, wenn die senkrechte Spannung aus kurzandauernden Impulsen besteht, und wenn die Frequenz der Impulse hoch ist. Dafür sind alle bekannten Hochfrequenzgeneratoren für die Erzeugung der senkrechten Spannung verwendbar, wobei Generatoren am besten geeignet sind, die Impulse erzeugen, deren Anstiegszeit im Bereich von Nanosekunden (1.10⁻⁹ sek.) liegt. So wurde im Sockel 6 bspw.ein kleiner Hochfrequenzimpulsgenerator gemäß der DE-A- 37 06 385 angeordnet. Die Frequenz der nach diesem Verfahren erzeugten monopolaren Impulse ist in einem breiten Spektrum einstellbar. Die Polarität der Impulse ist die gleiche wie die der Trägerhalbperiode der Netzspannung.

Fig. 7 zeigt schematisch die Kurve eines Oszillographen, die in jeder halben Periode einer Netzspannung von 50 Hz einen monopolaren Impuls P aufweist. Auf der vertikalen Achse ist die Impulsspannung (V) angegeben und auf der horizontalen Achse die Zeit in Millisekunden (ms). Diese Impulse P werden auf die Kondensatorelemente 12 gegeben. Fig. 8 zeigt schematisch eine weitere graphische Darstellung der Oszillation der Lampenspannung im Entladungsraum 3, die unter der Wirkung des Impulses P zwischen der Spannung V₁ und V₂ simultan mit dem Impuls P oszilliert. Eine höhere Frequenz der Impulse P als die Frequenz, die in Fig. 7 dargestellt ist, erzeugt selbstverständlich eine höhere Oszillation der Lampenspannung im Entladungsraum 3. Die oszillierende senkrechte Spannung P an den Kondensatorplatten erzeugt eine Oszillation des Plasmas im Entladungsraum 3, die von der Frequenz des Entladungsstromes unabhängig ist, der zwischen den Elektroden 7 und 8 fließt. Jeder bekannte Hochfrequenzgenerator 20, der an die Kondensatorelemente 12 angeschlossen wird, führt zu einer Oszillation dem Plasmas im Entladungsraum 3 und verbessert damit wesentlich die Lichtausbeute derartiger Lampen.

Die beigefügte Tabelle enthält die Lichtausbeute in Lumen pro Watt (1m/W) für Lampen mit einem Abstad D von 5 mm und D = 8 min bei unterschiedlicher elektrischer Energie, die bei 50 Hz durch die Elektroden 7, 8 in den Entladungsraum eingeleitet wird und ferner der Energie, die bei ca. 35 kHz durch die Kondensatorelemente in die Lampe geleitet wird. Gemäß Spalte 2 der Tabelle beträgt die elektrische Energie bei 50 Hz 88 % und die elektrische Energie bei 35 kHz 12 %.

Die Lichtausbeute der Lampe gemäß Fig. 1 mit einem Abstand von D = 5 mm beträgt danach 157 1m/W und bei einem Abstand von D = 8 mm 128 1m/W. Die Daten in den Spalten 3 und 4 der Tabelle geben den Wirkungsgrad der Lampe bei anderen Energieverhältnissen an.
Das Beispiel gemäß Spalte der Tabelle verdeutlicht die Lichtausbeute einer Lampe ohne Hochfrequenzgenerator, wobei lediglich eine Spannung von 50 Hz an die Kondensatorelemente 12 angelegt wurde. Die Lichtausbeute bei einer derartigen einfachen elektrischen Schaltung der Lampe in Fig. 1 beträgt 93 Lumen pro Watt.
Die Daten der Tabelle machen deutlich, daß man an teueren Hochfrequenzgeneratoren spart, weil die elektrische Energie der Hochfrequenz nur geringfügig an der gesamten elektrischen Energie beteiligt ist. Bei bspw. einer Lampenleistung von 30 W sind nur ungefähr 8 W der elektrischen Energie bei 35 kHz und ca. 22 W bei 50 Hz beteiligt. Eine solche Lampe strahlt mit ca. 4.600 Lumen. Die Lichtausbeute der Kompaktlampe gemäß Fig. 4 ist ungefähr 1,6 x größer als die Lichtausbeute der bekannten Kompaktlampe dieser Art. Für die Kompaktlampe nach Fig. 4 ist ein Hochfrequenzgenerator 20, der eine Frequenz von ca. 35 kHz hat, einsetzbar. Noch größere Wirtschaftlichkeit ist zu erzielen, wenn die Kompaktlampe nach Fig. 4 mit einem kleinen Hochfrequenz-Impulsgenerator gemäß DE-A 37 06 385 betrieben wird. Die Herstellungskosten der Kompaktlampe gemäß Fig. 4 sind wesentlich niedriger als die bekannter Kompaktlampen, die eine vergleichbare Lichtmenge ausstrahlen.
In der Prinzipdarstellung gemäß Fig.9 steht das Kondensatorelement 12 über die Leitung 16 mit dem Hochfrequenzgenerator 20 in Verbindung, der seinerseits über Leitungen 16′, 23 mit der Spannungsquelle 21 und der Entladungselektrode 8 und damit mit dem Plasma im Entladungsraum 3 in verbindung steht.

Sofern gemäß Fig.5 nur ein Kondensatorelement 12 vorgesehen ist, führt entsprechend Fig.9 die Leitung 16 zum Hochfrequenzgenerator 20, und sofern gemäß Fig.3 ein zusätzliches Kondensatorelement 12 vorhanden ist, steht dieses über die Leitung 15 mit dem Hochfrequenzgenerator 20 in Verbindung.

## Patentansprüche

1. Leuchtstofflampe mit einem von einem Lampenkolben (1) nach außen abge schlossenem Entladungsraum (3), der Entladungselektroden (7, 8) sowie ein Langgestrecktes, den Entladungsraum (3) nach innen begrenzendes Innenelement (2) enthält, wobei die gesamte Innenwand des Lampenkolbens (1) und die Außenwand des Innenelementes (2) mit einer Leuchtstoffschicht (4) bedeckt sind und innerhalb des Innenelementes (2) mindestens über einen Teil seiner Gesamtlänge elektrisch leitfähiges Material (13, 14) angeordnet ist, das mit einer Entladungselektrode elektrisch verbunden ist,
**dadurch gekennzeichnet**,
daß das Innenelement (2) als Träger für mindestens ein in dessen Innenraum (11) angeordnetes, sich mindestens über einen Teil seiner Gesamtlänge erstreckendes, eine zur Entladungsstrecke sendrechte elektrische Spannung orientierendes Kondensatorelement (12) ausgebildet ist, das durch eine Leitung (16) mit einem Hochfrequenzgenerator (20) und Vorschaltgeräten verbunden ist wobei der Kondensator aus dem genannten Material (13, 14) als ersten Leiter, der Wand des Innenelements (2) als Dielektrikum und dem Plasma im Entladungsraum (3) als zweiten Leiter besteht, und wobei ferner der gegen die Atmosphäre offene Innenraum (11) des Innenelementes (2) gegen den Entladungsraum (3) gasdicht abgeschlossen ist.

2. Leuchtstofflampe nach Anspruch 1,
**dadurch gekennzeichnet**,
daß an beiden Enden der Außenwand des Innenelements (2) in der Nähe der Ausmündung (10) die Entladungselektroden (7, 8) gasdicht angeordnet sind, die durch Leitungen (17′, 18′, 23) mit Spannungsquellen und Vorschaltgeräten verbunden sind.

3. Leuchtstofflampe nach Anspruch 1,
**dadurch gekennzeichnet**,
daß an einem Ende der Außenwand des Innenelementes (2) in der Nähe der Ausmündung (10) eine Entladungselektrode (8) gasdicht angeordnet ist und am anderen Ende der Innenwand des Innenelementes (2) ein Kondensatorelement (12), das durch eine Leitung (16) mit dem Hochfrequenzgenerator (20) verbunden ist. (Fig. 5)

4. Leuchtstofflampe nach einem der Ansprüche 1 bis 3,
**dadurch gekennzeichnet**,
daß der Innenraum (11) des Innenelementes (2) mindestens über einen Teil seiner gesamten Länge mit elektrisch leitendem das Kondensatorelement (12) bildem, Material (13), wie Aluminiumwolle, feinen Metallspänen, Metallpulver, gefüllt und durch eine Leitung (16) mit einer Spannungsquelle und Vorschaltgeräten verbunden ist. (Fig. 1)

5. Leuchtstofflampe nach einem der Ansprüche 1 bis 3,
**dadurch gekennzeichnet**,
daß an der Innenwand des Innenelements (2) mindestens über einen Teil seiner gesamten Länge ein das Kondensatorelement (12) bildendes Gitter (14) angeordnet und dieses durch eine Leitung (16) mit einer Spannungsquelle und Vorschaltgeräten verbunden ist, (Fig. 1)

6. Leuchtstofflampe nach einem der Ansprüche 1 bis 5,
**dadurch gekennzeichnet**,
daß die elektrischen Leitungen (15, 16, 17′, 18′, 23) im Innenraum (11) des Innenelementes (2) angeordnet sind.

## Claims

1. A fluorescent lamp comprising a discharge chamber (3) sealed by a lamp bulb (1) against the atmosphere and containing discharge electrodes (7, 8) as well as an elongated inner element (2) inwardly confining the discharge chamber (3), with the entire inner wall of the lamp bulb (1) and the outer wall of the inner element (2) being covered by a fluorescent coating (4) and with electrically conductive material (13, 14) being provided within the inner element (2) at least across a part of the total length thereof, which material is electrically connected to a discahrge electrode,
characterized in that
the inner element (2) is in the form of a support for at least one capacitor element (12) disposed in the inner chamber (11) thereof and extending across at least a part of the total length thereof and orienting an electric voltage vertical to the discharge distance, which capacitor element (12), through a conduit (16), is connected to a high frequency-generator (20) and to adapters, with the capacitor consisting of the afore-mentioned material (13, 14) forming the first conductor, of the wall of the inner element (2) forming the dielectric, and the plasma in the discharge chamber (3) forming the second conductor, and with the inner chamber (11) open toward the atmosphere being sealed, in gas-tight manner, against the discharge chamber (3).

2. A fluorescent lamp according to claim 1,
characterized in that
disposed, in gas-tight manner, on either end of the outer wall of the inner element (2), in the vicinity of the opening (10), are the discharge electrodes (7, 8) which, through conduits (17′,18′23), are in communication with voltage sources and adapters.

3. A fluorescent lamp according to claim 1,
characterized in that
disposed, in gas-tight manner, on one end of the outer wall of the inner element (2), in the vicinity of the opening (10), is a discharge electrode (8) and disposed on the other end of the inner wall of the inner element (2) is a capacitor element (12) which, through a conduit (16), is in communication with the high-frequency generator (20) (Fig. 5).

4. A fluorescent lamp according to any one of claims 1 to 3,
characterized in that
the inner chamber (11) of the inner element (2), at least across a part of its total length thereof, is filled with an electrically conductive material (13) such as aluminum wool, forming the capacitor element (12), finely divided metal chips and metal powder and, through a conduit (16), is connected to a voltage source and to adapters (Fig. 1).

5. A fluorescent lamp according to any one of claims 1 to 3,
characterized in that
disposed on the inner wall of the inner element (2), at least across a part of the total length thereof, is a grid (14) forming the capacitor element (12), which grid, through a conduit (16), is in communication with a voltage source and with adapters (Fig. 1).

6. A fluorescent lamp according to any one of claims 1 to 5,
characterized in that
the electrical conduits (15,16,17′,18′,23) are disposed in the inner chamber (11) of the inner element (2).

## Revendications

1. Lampe fluorescente avec un espace de décharge (3) fermé vers l'extérieur par une ampoule (1) qui contient des électrodes de décharge (7, 8) ainsi qu'un élément intérieur (2) étendu en longueur qui délimite l'espace de décharge (3) vers l'intérieur, toute la paroi intérieure de l'ampoule (1) et la paroi extérieure de l'élément intérieur (2) étant recouvertes d'un couche de substance fluorescente (4) et de la matière électroconductrice (13, 14), qui est reliée électriquement à une électrode de décharge, étant placée à l'intérieur de l'élément intérieur (2) au moins sur une partie de l'ensemble de sa longueur,
**caractérisée en ce**
que l'élément intérieur (2) est configuré comme le support pour au moins un élément condensateur (12) placé dans son intérieur (11), qui s'étend au moins sur une partie de l'ensemble de sa longueur et qui oriente une tension électrique verticale par rapport à la voie de décharge, élément condensateur qui est relié par une conduite (16) à un générateur haute fréquence (20) et à des régulateurs de puissance de wattage, le condensateur étant constitué par la matière citée (13, 14) comme premier conducteur, par la paroi de l'élément intérieur (2) comme diélectrique et le plasma dans l'espace de décharge (3) comme second conducteur et l'intérieur (11) ouvert par rapport à l'atmosphère de l'élément intérieur (2) étant de plus fermé par rapport à l'espace de décharge (3) en étant étanche au gaz.

2. Lampe fluorescente selon la revendication 1,
**caractèrisée en ce**
que les électrodes de décharge (7, 8) sont placées en étant étanches au gaz aux deux extrémités de la paroi extérieure de l'élément intérieur (2) à proximité de la sortie (10), électrodes qui sont reliées par des conduites (17′, 18′, 23) aux sources de tension et aux régulateurs de puissance de wattage.

3. Lampe fluorescente selon la revendication 1,
**caractérisée en ce**
qu'une électrode de décharge (8) est placée en étant étanche au gaz à une extrémité de la paroi extérieure de l'élément intérieur (2) à proximité de la sortie (10) et qu'un élément condensateur (12), qui est relié par une conduite (16) au générateur haute fréquence (20), est placé à l'autre extrémité de la paroi intérieure de l'élément intérieur (2).

4. Lampe fluorescente selon l'une des revendications 1 à 3,
**caractérisée en ce**
que l'intérieur (11) de l'élément intérieur (2) est rempli, au moins sur une partie de sa longueur totale de matière électroconductrice (13), telle que de la laine d'aluminium, de fins copeaux de métal, de la poudre de métal, qui forme l'élément condensateur (12) et qu'il est relié par une conduite (16) à une source de tension et à des régulateurs de puissance de wattage (figure 1).

5. Lampe fluorescente selon l'une des revendications 1 à 3,
**caractérisée en ce**
qu'une grille (14) qui forme l'élément condensateur (12), est placée sur la paroi intérieure de l'élément intérieur (2) sur une partie de l'ensemble de sa longueur et que celle-ci est reliée par une conduite (16) à une source de tension et à des régulateurs de puissance de wattage (figure 1).

6. Lampe fluorescente selon l'une des revendications 1 à 5,
**caractérisée en ce**
que les conduites électriques (15, 16, 17′, 18′, 23) sont placées à l'intérieur (11) de l'élément intérieur (2).
